# EUROPÄISCHE PATENTSCHRIFT

(11) **EP 0 931 012 B1**
(45) Veröffentlichungstag und Bekanntmachung des Hinweises auf die Patenterteilung: **02.05.2002**
(21) Anmeldenummer: 97945726.4
(22) Anmeldetag: 08.10.1997
(51) Int. Cl.: B65H 29/40

(54) **VORRICHTUNG ZUM FÜHREN VON DRUCKPRODUKTEN**
DEVICE FOR GUIDING PRINTED PRODUCTS
DISPOSITIF DE GUIDAGE D'IMPRIMES

(30) Priorität: 12.10.1996 DE 19642185
(43) Veröffentlichungstag der Anmeldung: 28.07.1999
(73) Patentinhaber: Koenig & Bauer Aktiengesellschaft, 97080 Würzburg (DE)
(72) Erfinder: RATZ, Holger, D-67227 Frankenthal (DE); STÄB, Rudolf, D-67227 Frankenthal (DE)
(86) Internationale Anmeldenummer: DE9702302
(87) Internationale Veröffentlichungsnummer: WO9816456

(56) Entgegenhaltungen:
- EP-A- 0 359 727
- EP-A- 0 482 359
- CH-A- 682 230
- DE-C- 279 230
- DE-C- 697 189
- DE-C- 3 725 225
- US-A- 5 380 000

## Beschreibung

Die Erfindung betrifft eine Vorrichtung zum Führen von Druckprodukten entsprechend dem Oberbegriff des Anspruches 1.

Durch die CH 6 82 230 A5 ist eine Vorrichtung zum Auslegen von Druckprodukten aus einem Falzapparat einer Rollenrotationsdruckmaschine bekanntgeworden. Diese Vorrichtung besteht aus einem endlosen Kettenförderer, an dessen Gliedern jeweils eine Schaufel und ein Klemmelement angeordnet ist. Zwischen Schaufel und Klemmelement wird jeweils ein Druckprodukt aufgenommen, welches an einer anderen Bearbeitungsstation abgelegt wird.

Die US 53 80 000 A beschreibt eine Vorrichtung zum Führen von Druckprodukten mittels Schaufeln, die an einem Träger befestigt sind.

Der Erfindung liegt die Aufgabe zugrunde, eine Vorrichtung zu schaffen, welche Druckprodukte in Schuppenform auf einem Auslageband auslegt.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß jedes in eine Schaufeltasche gefallene Druckprodukt eine mehrfach längere Verweildauer haben kann wie in einer Tasche z. B. eines bekannten Schaufelrades, gleiche Produktionsgeschwindigkeit vorausgesetzt. Auch bei hoher Produktionsgeschwindigkeit haben die Druckprodukte die Möglichkeit, sich nach Aufnahme in die Schaufeltaschen zu beruhigen und auszurichten.

Infolge des Schwenkens der Schaufeln gleiten die Druckprodukte langsamer und somit besser ausgerichtet auf das Auslageband. Dies ist besonders bei der Verwendung von nichtgekrümmten Schaufeln von Vorteil, welche sich in einfacher Weise herstellen lassen.

Bei einer weiteren Ausführungsform der Erfindung kann die Verweildauer der Druckprodukte in den Schaufeltaschen durch Anordnung einer Auslagestrecke verlängert werden. Hierdurch wird ein sanfteres Herausstreifen der Druckprodukte aus den Schaufeltaschen ermöglicht und somit eine verbesserte Auslagequalität erreicht.

Die Erfindung ist anhand von mehreren Ausführungsbeispielen in der Zeichnung dargestellt und wird im folgenden näher beschrieben.

Es zeigen
- Fig. 1: die schematische Darstellung einer Seitenansicht einer Auslegeeinrichtung in einem ersten Ausführungsbeispiel mit zwei Kettenrädern;
- Fig. 2: eine Darstellung analog Fig. 1, jedoch in einem zweiten Ausführungsbeispiel mit mehr als zwei, z. B. drei Kettenrädern;
- Fig. 3: eine vergrößerte Darstellung der um das obere Kettenrad geführten Schaufelkette nach Fig. 1, jedoch mit einem Hebelsystem, welches bei einer Umlenkung der Schaufelkette ein Auslenken der Schaufelspitzen verringert;
- Fig. 4: die Seitenansicht zweier Schaufeln mit der Schaufelkette in symbolischer Darstellung;
- Fig. 5: eine Seitenansicht der Schaufelkette mit Laschen und ohne Schaufeln;

Unterhalb z. B. eines Auslaufzwickels eines bekannten Bandleitsystem 1 ist eine Auslegeeinrichtung 2 für Druckprodukte angeordnet. Die Auslegeeinrichtung 2 weist je auf einer Welle 4; 6 befestigte Räder zum Führen eines Träger oder Zugmittels auf. Die Räder sind z. B. als Kettenräder 7; 8 und das Zugmittel ist z. B. als endlose Rollenkette 11 ausgebildet. Die Wellen 4; 6 der Kettenräder 7; 8 sind links und rechts in Seitengestellen gelagert - ein Seitengestell 3 ist in Fig. 1 und 2 dargestellt. Die Kettenräder 7; 8 sind übereinander angeordnet, so daß die Rollenkette 11 etwa vertikal in Richtung einer unter dem zweiten Kettenrad 8 angeordneten Fördereinrichtung, z. B. einem sich in horizontaler Richtung erstreckendem Auslageband 9 verläuft. Das erste Kettenrad 7 befindet sich in der Nähe des Endes des Bandleitsystems 1. Das zweite Kettenrad 8 ist in der Nähe des Auslagebandes 9 angeordnet.

Die Kettenräder 7; 8 führen gemeinsam die endlose Rollenkette 11, welche an ihren Kettengliedern 22 Schaufeln 12 aufweist. Die Schaufeln 12 sind an den Kettengliedern 22 so befestigt, daß sich die Schaufeln 12 schuppenförmig, d. h. teilweise überlappen und jeweils zwischen zwei hintereinander angeordneten Schaufeln 12 entgegen der Bewegungsrichtung der Rollen- oder Schaufelkette 11 geöffnete Schaufeltaschen 13 zur Aufnahme von Druckprodukten gebildet werden (Fig. 1).

Das erste Kettenrad 7 kann als Umlenkrad und das zweite Kettenrad 8 kann als Antriebsrad für die Schaufelkette 11 ausgebildet sein. Die Schaufelkette 11 bewegt sich entgegen der Uhrzeigerdrehrichtung so, daß in jede Schaufeltasche 13 ein von dem Bandleitsystem 1 abgegebenes Druckprodukten fallen kann.

Der Abstand zwischen dem oberen und dem unteren Kettenrad 7; 8 kann z. B. größer als der Abstand von fünf Schaufeln 12 sein oder auch das Mehrfache eines Durchmessers eines Kettenrades 7 oder 8 betragen. An der Schaufelkette 11 können eine Vielzahl von Schaufeln 12 angeordnet sein, z. B. 35 bis 45.

Auf einer, in Laufrichtung gesehen, zwischen dem ersten und zweiten Kettenrad 7; 8 befindlichen vertikalen geradlinigen Ausricht- oder Beruhigungsstrecke A haben die Druckprodukte infolge ihrer Schwerkraft die Möglichkeit, sich allein auszurichten. In einer nachfolgenden in vertikaler Richtung verlaufenden gekrümmten Beruhigungsstrecke B erfolgt ein weiteres Ausrichten. Insgesamt erfolgt ein Ausrichten auf den Strecken A und B.

Nach einer anderen Ausführungsvariante ist es möglich, statt des zweiten Kettenrades 8 (Fig. 1) zwei kleinere, nicht dargestellte Kettenräder anzuordnen. Somit wären statt eines großen Radiuses r8 zwei kleinere Radien zum Umlenken des Zugmittels vorhanden. Zwischen den kleineren Radien verliefe das Zugmittel dann z. B. waagerecht. Es würde dann eine Auslagestrecke gebildet. Es ist auch möglich, bekannte technische Mittel zum Ausrichten der Druckprodukte vorzusehen. Somit wird ein definierter Abstand zwischen den Druckprodukten erzielt.

Das an sich bekannte Auslageband 9 ist so angetrieben, daß sich ein oberes Trum 14 mitläufig zur Drehrichtung des zweiten Kettenrades 8 bewegt.

Entlang der Beruhigungsstrecke A; B kann zum Abstützen der aus den Schaufeltaschen 13 herausragenden Enden der Druckprodukte eine Leiteinrichtung 16 vorgesehen sein. Diese Leiteinrichtung 16 kann z. B. eine Mehrzahl von in vertikaler Richtung verlaufenden, nebeneinander angeordneter Stäbe aufweisen.

Unterhalb des zweiten Kettenrades 8 ist eine bekannte Ausstreifeinrichtung 15 für Druckerzeugnisse angeordnet, welche etwa in einem Winkel Alpha von ca. 135° zu einer Waagerechten 10 verläuft.

Entsprechend einem zweiten Ausführungsbeispiel ist bei einer Auslegeeinrichtung 21 über dem Auslageband 9 ein weiteres, d. h. auf einer Welle 17 angeordnetes drittes Kettenrad 18 vorgesehen, so daß über dem Auslageband 9 nunmehr zwei Kettenräder 8, 18 befindlich sind (Fig. 2). Die beiden Kettenräder 8, 18 können sowohl in einem größeren Abstand als auch kurz hintereinander angeordnet sein. Auf der Schaufelkette 19 können eine Vielzahl von Schaufeln 12 angeordnet sein, z. B. 50 bis 60.

Die Kettenräder 7, 8, 18 führen gemeinsam eine endlose Rollen- oder Schaufelkette 19, die analog der Schaufelkette 11 ausgebildet ist. Durch die Anordnung des dritten Kettenrades 18 wird zwischen dem zweiten Kettenrad 8 und dem dritten Kettenrad 18 eine Auslagestrecke D geschaffen, auf welcher ein allmähliches bzw. sanftes Ausstreichen der Druckprodukte aus der Schaufelkette 11 ermöglicht wird. Dies geschieht dadurch, daß sich die Schaufelkette 11 im Bereich der Auslagestrecke D auf einer Parallelen 25 zum oberen Trum 14 des Auslagebandes 9 bewegt und eine Ausstreifeinrichtung 20 in einem größeren stumpfen Winkel Beta von ca. 150° zur Parallelen 25 angeordnet ist. Somit wird die Auslagequalität der Druckprodukte verbessert.

Als Antriebsrad kann das zweite oder dritte Kettenrad 8 oder 18 dienen.

Je nach Breite der Druckprodukte sind auf jeder Welle 4; 6; 17 mehrere, in axialer Richtung voneinander beabstandete Kettenräder 7; 8; 18 angeordnet, welche jeweils endlose Schaufelketten 11 tragen und die Druckprodukte in einer Schaufeltasche 13 gemeinsam aufnehmen.

Statt Rollenketten 11 können auch andere Zugmittel, wie Riemen, Zahnriemen oder Seile zur Anwendung kommen.

Die Schaufelkette 11; 19 kann z. B. wie nachfolgend beschrieben ausgeführt sein (Fig. 3 bis 5). Die Kettenglieder 22 sind abwechselnd als Innenglieder 38 oder als Außenglieder 39 ausgebildet (Fig. 5). Jedes Kettenglied 22 ist mittels Kettenbolzen 23 mit einem benachbarten Kettenglied 22 verbunden. Die Kettenglieder 22 tragen beidseitig im lichten Abstand e von zwei Kettengliedern 22 in Richtung Schaufeln 12 weisende Laschen 12. Die Laschen 24 sind abwechselnd und einander gegenüberliegend an einem Innenglied 38 und an einem Außenglied 39 befestigt. Die Laschen 24 weisen jeweils eine Bohrung zur Aufnahme eines gemeinsamen Bolzens 26 auf. Der Bolzen 26 trägt einen schwenkbar auf dem Kettenglied 22 gelagerten zweiarmigen Schaufelträger 27.

Ein erster Arm oder Schaufelarm 41 des Schaufelträgers 27 nimmt die Schaufel 12 auf, welche eine Schaufelspitze 28 aufweist. Ein zweiter, in Bewegungsrichtung der Schaufelkette 11 weisender Steuerarm 29 ist z. B.
L-förmig, d. h. als Winkelhebel ausgebildet. Das Ende des zweiten Steuerarmes 29 weist in entgegengesetzter Richtung der Laschen 24 und ist mit einem ersten Ende 31 einer Koppel 32 bzw. 33 verbunden. Ein zweites Ende 34 der Koppel 32 bzw. 33 ist jeweils gelenkig mit dem siebten nachlaufenden Kettenbolzen 23 verbunden.

Jede Koppel 32; 33 ist z. B. U-förmig ausgebildet. Damit sich die Koppeln 32; 33 beim übergreifen ihrer Enden nicht behindern, sind diese mit ihren offenen U-förmigen Teilen gegeneinander gerichtet. Darüberhinaus sind die Koppeln 32 in Transportrichtung auf der einen Seite und die Koppeln 33 auf der anderen Seite der Schaufelkette 11; 19 angeordnet.

Die Schaufelträger 27 sind so ausgebildet, daß eine in der Nähe eines Schaufelgrundes 36 verlaufende Nase 37 schmaler ist als eine Öffnung zwischen den beiden abgewinkelten Steuerarmen 29. Somit kann die Nase 37 eines Kettengliedes 22 in die genannte Öffnung zwischen den beiden Steuerarmen 29 geführt sein. Mithin ist eine stabile Führung der einzelnen Kettenglieder 22 gegeben. Die Schaufeln 12 überlappen sich somit einander teilweise.

Durch die Anordnung der Koppeln 32; 33 zwischen den Steuerarmen 29 der Schaufelträger 27 und einem nachlaufenden Kettenbolzen 23 der Schaufelkette 11; 19 sind die Schaufelträger 27 und somit die Schaufeln 12 an der Schaufelkette 11; 19 schwenkbar gelagert. Somit ist ein Radius r28 einer Kurve, welche die Schaufelspitzen 28 unter Einbeziehung der Koppeln 32; 33 im Umlenkungsbereich der Schaufelkette 11; 19 durchfahren kleiner als ohne Einbeziehung der Koppeln 32; 33. Dies ist insbesondere im Umlenkungsbereich der Schaufelkette 11; 19 um das untere Kettenrad 8 von Vorteil (Fig. 1), da die Druckprodukte infolge dieser Maßnahme durch sanftes Ausstreichen auf das Auslageband 9 ausgelegt werden, was zur Erhöhung der Auslagequalität beiträgt.

Es ist weiterhin möglich, als Zugmittel einen Riemen, ein Seil oder einen Zahnriemen zu verwenden.

Um einen verhältnismäßig kleinen Radius r28 der Schaufelspitzen 28 im Umlenkungsbereich der Schaufelkette 11; 19 zu erreichen, können statt der jeweils zwischen den Steuerarmen 29 und der Schaufelkette 11 angeordneten Koppeln 32/33 an den Steuerarmen 29 auch frei drehbare Steuerrollen angebracht werden. Diese laufen dann reibschlüssig an einer seitengestellfesten Steuerkurve ab. Daraus ergibt sich, daß ein Radius r29 einer Kurve, welche die Enden der Steuerarme 29 im Umlenkbereich der Schaufelkette 11; 19 durchfahren, kleiner ist als ein Radius eines Kettenrades 7; 8.

Weiterhin ist es möglich, im Schaufelgrund 36 jedes Schaufelträgerarmes 41 eine Klemmeinrichtung anzubringen, welche das Druckprodukt nach dem Einbringen in die Schaufeltasche 13 festklemmt und erst vor dem Erreichen der Ausstreifeinrichtung 15; 20 wieder freigibt.
Eine solche Klemmeinrichtung kann jeweils aus einer federkraftbeaufschlagten beweglichen Klemmbacke bestehen, welche gegen den festen Schaufelträgerarm 41 wirkt. Die bewegliche Klemmbacke kann z. B. mittels eines kurvengesteuerten Hebelarmes zeitweise, d. h. zwecks Aufnahme und Abgabe von Druckprodukten, in eine öffnungsstellung gebracht werden.

### Bezugszeichenliste

- 1: Bandleitsystem
- 2: Auslegeeinrichtung
- 3: Seitengestell
- 4: Welle (7)
- 5: -
- 6: Welle (8)
- 7: Kettenrad, erstes (4)
- 8: Kettenrad, zweites (6)
- 9: Auslageband
- 10: Waagerechte (9)
- 11: Schaufelkette (7, 8)
- 12: Schaufel (11)
- 13: Schaufeltasche (12, 12)
- 14: Trum, oberes (9)
- 15: Ausstreifeinrichtung (2)
- 16: Leiteinrichtung
- 17: Welle (18)
- 18: Kettenrad, drittes (17)
- 19: Schaufelkette
- 20: Ausstreifeinrichtung (21)
- 21: Auslegeeinrichtung
- 22: Kettenglied (11; 19)
- 23: Kettenbolzen (11; 19)
- 24: Lasche (22)
- 25: Parallele (21)
- 26: Bolzen (24)
- 27: Schaufelträger (11; 19)
- 28: Schaufelspitze (12)
- 29: Steuerarm (27)
- 30: -
- 31: Ende, erstes (32; 33)
- 32: Koppel
- 33: Koppel
- 34: Ende, zweites (32; 33)
- 35: -
- 36: Schaufelgrund (12)
- 37: Nase (27)
- 38: Innenglied (22)
- 39: Außenglied (22)
- 40: -
- 41: Schaufelträgerarm (27)
- 42: Schaufelhalter, ringförmig (43)
- 43: Schaufelrad
- 44: Speiche
- 45: -
- 46: Nabe (43)
- 47: Ausstreifeinrichtung (43)

- A: Beruhigungsstrecke, vertikal geradlinig
- B: Beruhigungsstrecke, vertikal gekrümmt
- C: Beruhigungsstrecke, gekrümmt
- D: Auslagestrecke

- e: Abstand, lichter (20; 22)
- r7: Radius (7)
- r8: Radius (8)
- r28: Radius (28)
- r29: Radius (29)

- Alpha: Winkel (10; 15)
- Beta: Winkel (10; 20)

## Patentansprüche

1. Vorrichtung zum Führen von Druckprodukten mittels sich einander teilweise überlappender Schaufeln (12), wobei die Schaufeln (12) schwenkbar an einem endlosen Träger (11; 19) befestigt sind, **dadurch gekennzeichnet, daß** die Schaufeln (12) zum Schwenken mittels einer zusätzlichen Koppel (32; 33) mit dem Träger (11; 19) verbunden sind.

2. Vorrichtung nach Anspruch 1, **dadurch gekennzeichnet, daß** der Träger (11; 19) als Zugmittel (11; 19) ausgeführt ist.

3. Vorrichtung nach Anspruch 2, **dadurch gekennzeichnet, daß** das Zugmittel (11; 19) als Schaufelkette (11; 19) ausgeführt ist.

4. Vorrichtung nach Anspruch 3, **dadurch gekennzeichnet, daß** jede Schaufel (12) fest auf einem Schaufelträgerarm (41) eines zweiarmigen Schaufelträgers (27) angeordnet ist, daß der Schaufelträger (27) mittels beidseitig an einem Kettenglied (22) der Schaufelkette (11; 19) fest angeordneten Laschen (24) schwenkbar gelagert ist.

5. Vorrichtung nach Anspruch 4, **dadurch gekennzeichnet, daß** ein zweiter Arm (29) des Schaufelträgers (27) als Steuerarm (29) ausgebildet ist, daß der Steuerarm (29) als Winkelhebel ausgebildet ist.

6. Vorrichtung nach den Ansprüchen 3 bis 5, **dadurch gekennzeichnet, daß** ein Radius (r29) einer Kurve, welche die Enden der Steuerarme (29) im Umlenkbereich der Schaufelkette (11; 19) durchfahren, kleiner ist als ein Radius (r7) eines Kettenrades (7).

7. Vorrichtung nach den Ansprüchen 5 und/oder 6, **dadurch gekennzeichnet, daß** das Ende jedes Steuerarmes (29) mittels einer Koppel (32; 33) mit einem Kettenbolzen (23) eines nachlaufenden Kettengliedes (22) verbunden ist.

8. Vorrichtung nach Anspruch 7, **dadurch gekennzeichnet, daß** jede Koppel (32; 33) U-förmig ausgebildet ist.

9. Vorrichtung nach den Ansprüchen 5 und/oder 6, **dadurch gekennzeichnet, daß** am Ende eines jeden Steuerarmes (29) eine frei drehbare Steuerrolle angeordnet ist, daß die Steuerrolle mit einer seitengestellfesten Steuerkurve in Verbindung steht.

10. Vorrichtung nach den Ansprüchen 5 bis 9, **dadurch gekennzeichnet, daß** im Schaufelgrund 36 eines jeden Schaufelträgerarmes (41) eine Klemmeinrichtung zum Festklemmen eines Druckproduktes angeordnet ist.

11. Vorrichtung nach Anspruchen 10, **dadurch gekennzeichnet, daß** die Klemmeinrichtung aus einer federkraftbeaufschlagten beweglichen Klemmbacke besteht, welche gegen den festen Schaufelträgerarm (41) wirkt, daß die bewegliche Klemmbacke mittels eines kurvengesteuerten Hebelarmes zeitweise in eine öffnungsstellung bringbar ist.

12. Vorrichtung nach den Ansprüchen 1 bis 11, **dadurch gekennzeichnet, daß** die Schaufel (12) gerade verlaufend ausgebildet ist.

13. Vorrichtung nach den Ansprüchen 1 bis 12, **dadurch gekennzeichnet, daß** die Schaufel (12) gekrümmt verlaufend ausgebildet ist.

14. Vorrichtung nach Anspruch 2, **dadurch gekennzeichnet, daß** daß Zugmittel (11; 19) als Seil, Riemen oder Zahnriemen ausgebildet ist.

## Claims

1. Apparatus for guiding printed products by means of partially overlapping paddles (12), the paddles (12) being fastened pivotably on an endless carrier (11; 19), **characterized in that**, for pivoting purposes, the paddles (12) are connected to the carrier (11; 19) by means of an additional connecting rod (32; 33).

2. Apparatus according to Claim 1, **characterized in that** the carrier (11; 19) is designed as a drawing means (11; 19).

3. Apparatus according to Claim 2, **characterized in that** the drawing means (11; 19) is designed as a paddle chain (11; 19).

4. Apparatus according to Claim 3, **characterized in that** each paddle (12) is arranged in a fixed manner on a paddle-carrier arm (41) of a two-armed paddle carrier (27), and **in that** the paddle carrier (27) is mounted pivotably by means of link plates (24) which are arranged in a fixed manner on both sides of a chain link (22) of the paddle chain (11; 19).

5. Apparatus according to Claim 4, **characterized in that** a second arm (29) of the paddle carrier (27) is designed as a control arm (29), and **in that** the control arm (29) is designed as an angle lever.

6. Apparatus according to Claims 3 to 5, **characterized in that** a radius (r29) of a curve through which the ends of the control arms (29) pass in the deflecting region of the paddle chain (11; 19) is smaller than a radius (r7) of a chain wheel (7).

7. Apparatus according to Claims 5 and/or 6, **characterized in that** the end of each control arm (29) is connected to a chain bolt (23) of a following chain link (22) by means of a connecting rod (32; 33).

8. Apparatus according to Claim 7, **characterized in that** each connecting rod (32; 33) is of U-shaped design.

9. Apparatus according to Claims 5 and/or 6, **characterized in that** a freely rotatable control roller is arranged at the end of each control arm (29), and **in that** the control roller is in connection with a side-framework-mounted cam.

10. Apparatus according to Claims 5 to 9, **characterized in that** a clamping device for firmly clamping a printed product is arranged in the paddle base (36) of each paddle-carrier arm (41).

11. apparatus according to Claim 10, **characterized in that** the clamping device comprises a moveable clamping jaw which is subjected to spring force and acts on the fixed paddle-carrier arm (41), and **in that** the moveable clamping jaw can be moved into an open position at certain times by means of a cam-controlled lever arm.

12. Apparatus according to Claims 1 to 11, **characterized in that** the paddle (12) is of rectilinear design.

13. Apparatus according to Claims 1 to 12, **characterized in that** the paddle (12) is of curved design.

14. Apparatus according to Claim 2, **characterized in that** the drawing means (11; 19) is designed as a cable, belt or toothed belt.

## Revendications

1. Dispositif de guidage d'imprimés au moyen de pales (12) se chevauchant partiellement les unes des autres, les pales (12) étant fixées, de manière à pouvoir pivoter, sur un support (11; 19) continu, **caractérisé en ce que** les pales (12) sont reliées au support (11; 19) pour effectuer un pivotement, au moyen d'une bielle (32; 33) supplémentaire.

2. Dispositif selon la revendication 1, **caractérisé en ce que** le support (11; 19) est réalisé sous la forme de moyen de traction (11; 19).

3. Dispositif selon la revendication 2, **caractérisé en ce que** le moyen de traction (11; 19) est réalisé sous la forme de chaîne à pales (11; 19).

4. Dispositif selon la revendication 3, **caractérisé en ce que** chaque pale (12) est disposée rigidement sur un bras support de pale (41) d'un support de pale (27) à deux bras, **en ce que** le support de pale (27) est monté de façon à pouvoir pivoter, au moyen de pattes (24) montées rigidement des deux côtés sur un maillon de chaîne (22) de la chaîne à pales (11; 19).

5. Dispositif selon la revendication 4, **caractérisé en ce qu'**un deuxième bras (29) du support de pale (27) est réalisé sous la forme de bras de commande (29), en que le bras de commande (29) est réalisé sous la forme de levier coudé.

6. Dispositif selon les revendications 3 à 5, **caractérisé en ce qu'**un rayon (r29) d'une courbe ou came, sur laquelle passent les extrémités des bras de commande (29) dans la zone de renvoi de la chaîne à pales (11; 19), est inférieur à un rayon (r7) d'une roue à chaîne (7).

7. Dispositif selon la revendication 5 ou 6, **caractérisé en ce que** l'extrémité de chaque bras de commande (29) est reliée, au moyen d'une bielle (32; 33), à un boulon à chaîne (23) d'un maillon de chaîne (22) aval.

8. Dispositif selon la revendication 7, **caractérisé en ce que** chaque bielle (32; 33) est conformée en U.

9. Dispositif selon les revendications 5 et/ou 6, **caractérisé en ce qu'**à l'extrémité de chaque bras de commande (29) est disposé un galet de commande susceptible de tourner librement, **en ce que** le galet de commande est relié à une came de commande, fixée au bâti latéral.

10. Dispositif selon les revendications 5 à 9, **caractérisé en ce qu'**un dispositif de serrage, pour bloquer par serrage un imprimé, est disposé au fond de pale (36) de chaque bras support de pale (41).

11. Dispositif selon la revendication 10, **caractérisé en ce que** le dispositif de serrage est constitué d'une mâchoire de serrage mobile, sollicitée par la force d'un ressort, mâchoire de serrage qui agit contre le bras support de pale (41) fixe, **en ce que** la mâchoire de serrage mobile est susceptible d'être placée par moments en une position d'ouverture, au moyen d'un bras de levier commandé par une came.

12. Dispositif selon les revendications 1 à 11, **caractérisé en ce que** la pale (12) est d'allure rectiligne.

13. Dispositif selon les revendications 1 à 12, **caractérisé en ce que** la pale (12) est d'allure incurvée.

14. Dispositif selon la revendication 2, **caractérisé en ce que** des moyens de traction (11; 19) sont réalisés sous la forme de câble, de courroie lïsse, ou de courroie crantée.
